# FASCICULE DE BREVET EUROPEEN

(11) **EP 3 110 290 B1**
(45) Date de publication et mention de la délivrance du brevet: **03.01.2018**
(21) Numéro de dépôt: 15706387.6
(22) Date de dépôt: 11.02.2015
(51) Int. Cl.: A46B 9/06, A46B 9/02

(54) **APPLICATEUR POUR PRODUIT COSMÉTIQUE ET ENSEMBLE APPLICATEUR ASSOCIÉ**
APPLIKATOR FÜR EIN KOSMETIKPRODUKT UND ZUGEHÖRIGE APPLIKATORANORDNUNG
APPLICATOR FOR A COSMETIC PRODUCT AND ASSOCIATED APPLICATOR ASSEMBLY

(30) Priorité: 24.02.2014 FR 1451458
(43) Date de publication de la demande: 04.01.2017
(73) Titulaire: Albéa Services, 92230 Gennevilliers (FR)
(72) Inventeur: SCHREIBER, Camille, 75017 Paris (FR); RUTIGLIANO, Anne, 78600 Maisons-Laffitte (FR); CRAPET, Yann, 95830 Frémécourt (FR)
(74) Mandataire: Gevers & Orès
(86) Numéro de dépôt international: PCT/EP2015/052872
(87) Numéro de publication internationale: WO 2015/124480

(56) Documents cités:
- EP-A1- 2 084 987
- DE-U1-202013 105 086
- FR-A1- 2 968 519
- JP-A- 2007 175 257
- US-S1- D 634 127

## Description

L'invention concerne un applicateur pour produit cosmétique et un ensemble applicateur associé.

On connait des ensembles applicateur pour produit cosmétique, notamment pour produit cosmétique destiné à être appliqué sur les cils tel que du mascara, comprenant un récipient contenant le produit cosmétique et un applicateur adapté pour être fixé de manière amovible sur le récipient.

Le récipient comprend généralement un corps, le corps comprenant des parois délimitant un réservoir dans lequel est contenu le produit cosmétique, et un goulot définissant une ouverture par laquelle le produit cosmétique peut être extrait.

L'ensemble applicateur comprend généralement un bouchon adapté pour être fixé sur le goulot, une tige s'étendant à partir du bouchon et un applicateur fixé à une extrémité libre de la tige. L'applicateur comprend une âme et une pluralité de protubérances s'étendant à partir de l'âme pour charger les cils en produit cosmétique et les peigner.

Lorsque le bouchon est fixé sur le goulot, la tige et l'applicateur s'étendent à l'intérieur du réservoir. L'applicateur est immergé dans le produit cosmétique contenu dans le réservoir.

Pour utiliser l'applicateur, l'utilisateur détache le bouchon du goulot et extrait l'applicateur du récipient.

Pour éviter que l'applicateur ne soit trop chargé en produit cosmétique, le récipient comprend généralement un essoreur, fixé à l'intérieur du goulot. Lorsque l'utilisateur extrait l'applicateur du récipient, l'applicateur coulisse à l'intérieur de l'essoreur. L'essoreur racle le produit cosmétique en excès sur la tige et sur l'applicateur.

Le document EP2 084 987 divulgue un exemple d'applicateur pour produit cosmétique, appartenant à l'Art Antérieur de l'invention. La présente invention vise à résoudre le problème suivant : proposer un applicateur qui permet de charger les cils de façon satisfaisante tout en les peignant.

Ainsi, l'invention concerne un applicateur pour produit cosmétique, notamment pour mascara, comprenant une âme s'étendant suivant une direction principale d'extension longitudinale, dit axe d'extension (X), et une pluralité de protubérances faisant saillie et s'étendant radialement à partir de l'âme lesdites protubérances étant moulées avec l'âme, lesdites protubérances étant d'au moins deux types différents, un premier type de protubérances se présentant sous la forme de plateaux et un second type de protubérances se présentant sous la forme de dents, lesdits premier et second type de protubérances se succédant le long dudit axe d'extension (X), l'âme présentant une extrémité proximale et une extrémité distale, lesdits premier et second type de protubérances occupant des zones, dites respectivement zone de premier type et zone de second type, lesdites zones se succédant axialement le long de l'axe d'extension (X), de l'extrémité proximale à l'extrémité distale de l'âme, l'âme présentant une section transversale par rapport à Taxe d'extension (X) qui est dite première section dans les zones de premier type, et seconde section dans les zones de second type, les dimensions de la première section étant inférieures à celles des secondes sections. L'avantage associé à l'applicateur de l'invention réside dans la possibilité de charger les cils de l'utilisateur en produit cosmétique grâce aux plateaux, tout en les peignant, grâce aux dents, et ceci tout le long de l'applicateur de l'invention car la succession des deux types de protubérances se fait axialement.

Selon différents modes de réalisation de l'invention, qui pourront être pris ensemble ou séparément :
- chaque plateau occupe une portion angulaire de l'âme,
- les protubérances s'étendent chacune selon une normale à l'axe de l'âme,
- l'âme présente une extrémité proximale et une extrémité distale,
- les protubérances sont réparties le long de ladite âme sur une partie substantielle de sa longueur à partir de l'extrémité distale,
- ladite extrémité proximale est prolongée par un manchon dépourvu de protubérances,
- les protubérances sont réparties sur toute la périphérie radiale de l'âme,
- l'âme est en matériau plastique,
- les protubérances sont en matériau plastique,
- l'âme et les protubérances sont moulées en continuité de matière dans un même matériau,
- lesdits premier et second type de protubérances occupent des zones, dites respectivement zone de premier type et zone de second type,
- lesdites zones se succèdent axialement le long de l'axe d'extension, de l'extrémité proximale à l'extrémité distale de l'âme,
- l'âme présente une section transversale par rapport à l'axe d'extension qui est dite première section dans les zones de premier type, et seconde section dans les zones de second type,
- les dimensions de la première section sont inférieures à celles des secondes sections, en particulier à celles des secondes sections qui lui sont directement adjacentes,
- les zones de premier et/ou de second type comprennent au moins deux rangées radiales de protubérances qui se succèdent le long de l'axe d'extension,
- les rangées radiales de protubérances s'étendent transversalement à l'axe d'extension,
- les protubérances de second type présentent une section de forme demi-circulaire et présentent, chacune, une surface plane,
- les protubérances de second type sont positionnées de sorte que deux protubérances adjacentes, d'une même rangée axiale, sont disposées en quinconce, leur surface plane étant orientée chacune selon un sens giratoire opposé,
- les protubérances de second type sont des dents,
- les protubérances de second type sont rectilignes,
- l'âme présente une section transversale de type de forme constante,
- la section transversale de l'âme présente une forme de polygone aux côtés rectilignes,
- ledit polygone comprend six côtés,
- les protubérances de premier type s'étendent chacune à partir d'un côté dudit polygone, en s'étendant le long de la totalité dudit côté,
- l'âme est pleine,
- l'applicateur forme une brosse.

L'invention concerne aussi, avantageusement, un ensemble applicateur pour produit cosmétique, comprenant un récipient comprenant un corps formant un réservoir destiné à contenir le produit cosmétique, et un applicateur tel que décrit ci-dessus, adapté pour être fixé sur le récipient, de sorte que l'applicateur est logé à l'intérieur du réservoir.

L'invention sera mieux comprise, et d'autres buts, détails, caractéristiques et avantages de celle-ci apparaîtront plus clairement au cours de la description explicative détaillée qui va suivre, d'au moins un mode de réalisation de l'invention donné à titre d'exemple purement illustratif et non limitatif, en référence aux dessins schématiques annexés.

Sur ces dessins :
- la figure 1 est une vue isométrique, partiellement inclinée, d'un exemple de réalisation d'un applicateur selon l'invention,
- la figure 2 est une vue de face de l'applicateur représenté à la figure 1,
- la figure 3 est une vue partielle et grossie de la figure 2.

L'invention concerne un applicateur 10 pour produit cosmétique, notamment pour mascara, comprenant une âme 12 qui s'étend suivant une direction principale d'extension longitudinale, dit axe d'extension et repéré X sur les figures 2 et 3.

L'applicateur 10 selon l'invention comprend aussi une pluralité de protubérances 31, 32 faisant saillie, et s'étendant radialement, à partir de l'âme 12, lesdites protubérances 31, 32 étant moulées avec l'âme. Ici, les protubérances 31, 32 sont issues de matière avec l'âme 12. Autrement dit, l'âme 12 et les protubérances 31, 32 sont moulées en continuité de matière dans un même matériau. Cela présente l'avantage de simplifier la fabrication de l'applicateur 10 selon l'invention. Cela présente aussi l'avantage de mieux maitriser la rigidité conférée auxdites protubérances 31, 32.

L'âme 12 et les protubérances 31, 32 pourront être moulées en un matériau à base de LDPE (polyéthylène basse densité). D'autres matériaux pourront être encore utilisés, à savoir la matière « EXACT » d'ExxonMobil ou la matière « HYTREL » de Dupont, ou un mélange de ces matériaux.

Alternativement les protubérances 31, 32 sont surmoulées sur l'âme 12, en particulier dans le but de faire varier les couleurs des éléments composant ledit applicateur 10.

Comme cela est visible sur la figure 1, l'âme 12 présente une extrémité proximale 13 et une extrémité distale 16. L'extrémité proximale 13 est apte à être fixée à une tige d'applicateur (non représentée) par un manchon 14 prolongeant ladite âme 12. Le manchon 14 ne comporte pas de protubérances.

Il est à noter que l'âme 12 présente une section transversale de type de forme constante, à savoir polygonale. Plus précisément, la section transversale de l'âme 12 présente une forme de polygone aux côtés rectilignes, de préférence à six côtés. Préférentiellement, le type de forme et/ou l'orientation angulaire de ladite section transversale de l'âme 12 est sensiblement constante, de son extrémité proximale 13 à son extrémité distale 16. On entend par là, que même si la section transversale de l'âme 12 pourra présenter une surface de dimension variable le long de l'âme 12, elle garde le même type de contour et/ou la même orientation angulaire. Ladite section transversales est, par exemple, hexagonale et sans décalage angulaire de ladite extrémité distale 16 à ladite extrémité proximale 13.

Comme cela est illustré sur les figures 1 et 2, et selon l'invention, les protubérances 31, 32 sont réparties le long de ladite âme 12 sur une partie substantielle de sa longueur à partir de l'extrémité distale 16. De plus, les protubérances 31, 32 sont réparties sur toute la périphérie radiale de l'âme 12.

Alternativement, les protubérances sont réparties sur une partie discrète de la périphérie radiale de l'âme 12 (exemple de réalisation non illustré) afin d'obtenir des effets de maquillage supplémentaires, et/ou complémentaires à ceux qui sont décrits ici.

Dans la suite, on entendra par rangée radiale de protubérances 31, 32 une rangée de protubérances 31, 32 disposées autour de l'âme 12, dans un même plan orthogonal à l'axe d'extension X, ledit plan coupant l'âme 12 selon une section qui est ici sensiblement circulaire.

L'applicateur 10 est essoré lors de son extraction du réservoir par un essoreur disposé à l'intérieur de celui-ci.

Selon l'invention, les protubérances 31, 32 sont d'au moins deux types différents.

Un premier type de protubérances 31 se présente sous la forme de plateaux 31 (voir figure 1). Chaque plateau 31 occupe ici une portion angulaire de l'âme 12. Autrement dit, lesdits plateaux 31 s'étendent chacun à partir d'un côté de l'âme 12 ; ils s'étendent avantageusement le long de la totalité dudit côté. Les plateaux 31 présentent donc une base large et vont en s'affinant vers leur extrémité libre. Etant donné que les plateaux 31 forment au moins une rangée radiale telle que définie ci-dessus, et considérant que l'âme 12 est polygonale, les plateaux 31 forment des interstices angulaires entre eux. Lesdits interstices sont, de plus, configurés pour retenir le produit cosmétique lorsque l'applicateur est extrait de son récipient et qu'il est raclé par l'essoreur. Autrement dit, les interstices, qui présentent une forme sensiblement concave, arrondie ou non, servent de réservoir à produit cosmétique. Cela permet donc de proposer un applicateur 10 qui offre une forte capacité chargeante en produit cosmétique.

Il est à noter, à titre d'exemple non limitatif, que les plateaux 31 sont de forme sensiblement triangulaire et présentent, de préférence, une extrémité libre arrondie.

D'autre part, l'applicateur 10 selon l'invention comprend un second type de protubérances 32 qui se présentent sous la forme de dents 32. Ces dents 32 ont une section de forme demi-circulaire et présentent, chacune, une surface plane. Elles sont positionnées de sorte que deux dents 32 adjacentes, d'une même rangée axiale, sont disposées en quinconce, leur surface plane étant orientée chacune selon un sens giratoire opposé, par exemple de part et d'autre d'une même arête axiale de l'âme. Lesdites dents 32 sont prévues rectilignes, et s'étendent, chacune, selon une normale à l'axe de l'âme 12. Lesdites dents 32 confèrent, à l'applicateur 10 de l'invention, une capacité à peigner les cils en complément de l'effet obtenu par les rangées radiales de plateaux 31.

Ainsi, selon l'invention, et comme cela est visible sur les figures 2 et 3, lesdits premier et second type de protubérances 31, 32 se succèdent le long de l'axe d'extension X de l'âme 12. Ici, les rangées radiales de plateaux 31 succèdent aux rangées radiales de dents 32 le long de l'axe d'extension X de l'âme 12. Pour rappel, l'avantage associé réside dans la possibilité de charger les cils de l'utilisateur en produit cosmétique grâce aux plateaux 31, tout en les peignant, grâce aux dents 32, et ceci tout le long de l'applicateur de l'invention car la succession des deux types de protubérances 31, 32 se fait axialement.

D'autre part, les rangées radiales de plateaux 31 et les rangées radiales de dents 32 forment des zones, appelées respectivement zone de premier type Z1 et zone de second type Z2, qui se succèdent axialement de l'extrémité proximale 13 à l'extrémité distale 16 (voir figures 2 et 3).

Il a été constaté, en outre, que les plateaux 31 présentent une capacité à fléchir qui est moindre que la capacité à fléchir des dents 32, en particulier dans le sens axial.

Par conséquent les rangées radiales de plateaux 31 présentent une résistance plus élevée lorsqu'elles passent à travers l'essoreur (non représenté ici) que lorsque les rangées radiales de dents 32 y passent. Autrement dit, les rangées radiales de plateaux 31, lorsqu'elles arrivent au niveau de l'essoreur, bloquent et conduisent à un retrait par à-coups de l'applicateur hors de son récipient.

Pour s'affranchir de ce désavantage, on pourra donner de la flexibilité au niveau des rangées radiales de plateaux 31, en particulier en faisant varier les dimensions de la section de l'âme 12. Autrement dit, l'âme 12 présente, selon l'invention, au moins deux sections transversales S1, S2 par rapport à l'axe d'extension X, lesdites deux sections ayant des dimensions différentes (voir figure 3). Ainsi, l'âme 12 présente une section transversale par rapport à l'axe d'extension X, dite première section S1 dans les zones de premier type Z1, et une seconde section S2 dans les zones de second type Z2, les dimensions de la première section S1 étant inférieures à celles des secondes sections S2. Selon l'invention les dimensions de la première section S1 sont inférieures à celles des secondes sections S2 qui lui sont directement adjacentes (voir figure 3).

Préférentiellement, lesdites sections S1, S2 respectent la formule suivante : 0,7 ≤ ^{*S*1}/_{*S*2} ≤ 0,9. A titre d'exemple, la section S1 est inscrite dans un cercle de diamètre sensiblement égale à 2mm et la section S2 dans un cercle de diamètre sensiblement égale à 2,5mm.

Ainsi, l'âme 12 de l'applicateur 10 de l'invention est affinée à l'endroit des rangées radiales de plateaux 31 pour leur conférer une capacité de flexion accrue en comparaison aux zones Z2 portant les rangées radiales de dents 32. On remarque, sur les figures 2 et 3, que l'âme 12 est affinée à l'endroit des rangées radiales des plateaux 31, mais aussi à leur voisinage, sur une distance axiale de quelques dixième de millimètres, par exemple sur une distance axiale de 0,3mm.

Il est à noter que les plateaux 31, comme les dents 32 s'étendent chacun selon une normale à l'axe de l'âme 12.

Les zones de premier Z1 et/ou de second type Z2 comprennent au moins deux rangées radiales de protubérances 31, 32 qui se succèdent le long de l'axe d'extension X. En particulier *x* rangées radiales de plateaux 31 alternent, le long de l'axe d'extension X, avec *y* rangées radiales de dents 32, *x* et *y* respectant la formule 1 ≤ *x*,*y* ≤ **6**. Dans l'exemple de réalisation illustré ici, sans que cela ne soit limitatif, 2 rangées radiales de plateaux 31 alternent systématiquement et successivement, le long de l'axe d'extension, avec **4** rangées radiales de dents 31.

Prévoir des rangées radiales de plateaux sous forme de paires, c'est-à-dire deux rangées radiales de plateaux sans rangée radiale de dents intercalée, présente l'avantage d'améliorer encore le pouvoir chargeant de la brosse. La zone située entre chaque plateau d'une même paire sera en effet protégée par le plateau supérieur, c'est-à-dire le plateau essoré en premier lorsque l'utilisateur sort l'applicateur du réservoir, au moment où ladite zone passe à travers l'essoreur.

Les dents de deux rangées radiales successives de dents sont ici tangentes l'une inférieurement et l'autre supérieurement à un même plan transversal à l'âme.

Il est à noter, encore, que l'âme est pleine. Elle pourra toutefois être creuse sans que cela ne sorte du cadre de l'invention.

Pour rappel, l'invention concerne aussi un ensemble applicateur pour produit cosmétique, comprenant un récipient (non représenté) comprenant un corps formant un réservoir contenant le produit cosmétique, et un applicateur 10 tel que précédemment décrit, adapté pour être fixé sur le récipient, de sorte que l'applicateur est logé à l'intérieur du réservoir. Ledit applicateur 10 est fixé, par exemple, à l'extrémité d'une tige, elle-même fixée à un bouchon (non représenté) avantageusement vissé au récipient. Après montage, le manchon 14 est situé dans la tige et l'extrémité proximale 13 de l'âme forme l'extrémité proximale visible de l'applicateur.

D'autre part, les protubérances 31, 32 forment une enveloppe E, en particulier définie par leur périphérie (voir figure 2). Ladite enveloppe E présente une forme sensiblement tronconique, notamment entre lesdites extrémités proximale 13 et distale 16. Le tronc de cône formé par ladite enveloppe E présente, par exemple, une section circulaire au voisinage de l'extrémité proximale 13 ayant un diamètre compris entre 6,5mm et 9,5mm, en particulier sensiblement égal à 8mm et une section circulaire, au voisinage de l'extrémité distale 16, dont le diamètre est compris entre 3,5mm et 5,5mm, en particulier sensiblement égal à 4,5mm. La forme tronconique de l'enveloppe E présente l'avantage de faciliter le passage de l'applicateur 10 à travers l'essoreur, lors de sa réinsertion dans le récipient, en particulier après utilisation.

Il est aussi à noter que l'applicateur 10 forme une brosse, notamment une brosse mascara.

Il est aussi à noter que des variantes de réalisation sont bien sûr possibles. Notamment, dans un exemple de réalisation supplémentaire, l'âme est courbe, de son extrémité proximale à son extrémité distale.

## Revendications

1. Applicateur (10) pour produit cosmétique, notamment pour mascara, comprenant une âme (12) s'étendant suivant une direction principale d'extension longitudinale, dit axe d'extension (X), et une pluralité de protubérances (31, 32) faisant saillie et s'étendant radialement à partir de l'âme (12), lesdites protubérances (31, 32) étant moulées avec l'âme (12), lesdites protubérances (31, 32) étant d'au moins deux types différents, un premier type de protubérances (31) se présentant sous la forme de plateaux (31) et un second type de protubérances (32) se présentant sous la forme de dents (32), lesdits premier et second type de protubérances (31, 32) se succédant le long dudit axe d'extension (X), l'âme (12) présentant une extrémité proximale (13) et une extrémité distale (16), lesdits premier et second type de protubérances (31, 32) occupant des zones, dites respectivement zone de premier type (Z1) et zone de second type (Z2), lesdites zones (Z1, Z2) se succédant axialement le long de l'axe d'extension (X), de l'extrémité proximale (13) à l'extrémité distale (16) de l'âme (12), **caractérisé en ce que** l'âme (12) présente une section transversale par rapport à l'axe d'extension (X) qui est dite première section (S1) dans les zones de premier type (Z1), et seconde section (S2) dans les zones de second type (Z2), les dimensions de la première section (S1) étant inférieures à celles des secondes sections (S2).

2. Applicateur (10) selon la revendication précédente, dans lequel les zones de premier et/ou de second type (Z1, Z2) comprennent au moins deux rangées radiales de protubérances (31, 32) qui se succèdent le long de l'axe d'extension (X).

3. Applicateur (10) selon l'une quelconque des revendications 1 ou 2, dans lequel les protubérances de second type (32) présentent une section de forme demi-circulaire et présentent, chacune, une surface plane.

4. Applicateur (10) selon la revendication précédente, dans lequel lesdites protubérances de second type (32) sont positionnées de sorte que deux protubérances (32) adjacentes d'une même rangée axiale sont disposées en quinconce, leur surface plane étant orientée chacune selon un sens giratoire opposé.

5. Applicateur (10) selon l'une quelconque des revendications précédentes, dans lequel l'âme (12) présente une section transversale de type de forme constante.

6. Applicateur (10) selon la revendication précédente, dans lequel la section transversale de l'âme (12) présente une forme de polygone aux côtés rectilignes.

7. Applicateur (10) selon la revendication précédente, dans lequel les protubérances de premier type (31) s'étendent chacune à partir d'un côté dudit polygone, en s'étendant le long de la totalité dudit côté.

8. Ensemble applicateur pour produit cosmétique, comprenant :
- un récipient comprenant un corps formant un réservoir destiné à contenir le produit cosmétique, et
- un applicateur (10) selon l'une quelconque des revendications précédentes adapté pour être fixé sur le récipient, de sorte que l'applicateur (10) est logé à l'intérieur du réservoir.

## Patentansprüche

1. Applikator (10) für Kosmetikprodukt, insbesondere für Mascara, umfassend einen Steg (12), der sich in einer länglichen Hauptausdehnungsrichtung, als Ausdehnungsachse (X) bezeichnet, erstreckt, und eine Vielzahl von Vorsprüngen (31, 32), die vorstehen und sich radial ab dem Steg (12) erstrecken, wobei die Vorsprünge (31, 32) mit dem Steg (12) geformt sind, wobei die Vorsprünge (31, 32) von mindestens zwei unterschiedlichen Typen sind, von einem ersten Typ von Vorsprüngen (31) in Form von Platten (31) und von einem zweiten Typ von Vorsprüngen (32) in Form von Zähnen (32), wobei der erste und zweite Typ von Vorsprüngen (31, 32) entlang der Ausdehnungsachse (X) aufeinanderfolgen, wobei der Steg (12) ein proximales Ende (13) und ein distales Ende (16) aufweist, wobei der erste und zweite Typ von Vorsprüngen (31, 32) Bereiche belegen, die jeweils als Bereich ersten Typs (Z1) und Bereich zweiten Typs (Z2) bezeichnet werden, wobei die Bereiche (Z1, Z2) axial entlang der Ausdehnungsachse (X) vom proximalen Ende (13) zum distalen Ende (16) des Stegs (12) aufeinanderfolgen, **dadurch gekennzeichnet, dass** der Steg (12) einen transversalen Querschnitt in Bezug zur Ausdehnungsachse (X) aufweist, die einem ersten Querschnitt (S1) in den Bereichen ersten Typs (Z1) und einem zweiten Querschnitt (S2) in den Bereichen zweiten Typs (Z2) entspricht, wobei die Abmessungen des ersten Querschnitts (S1) kleiner sind als die der zweiten Querschnitte (S2).

2. Applikator (10) nach vorangehendem Anspruch, wobei die Bereiche ersten und/oder zweiten Typs (Z1, Z2) mindestens zwei radiale Reihen von Vorsprüngen (31, 32) umfassen, die entlang der Ausdehnungsachse (X) aufeinanderfolgen.

3. Applikator (10) nach einem der Ansprüche 1 oder 2, wobei die Vorsprünge zweiten Typs (32) einen halbkreisförmigen Querschnitt aufweisen und jeder eine ebene Fläche aufweist.

4. Applikator (10) nach vorangehendem Anspruch, wobei die Vorsprünge zweiten Typs (32) derart positioniert sind, dass zwei benachbarte Vorsprünge (32) einer selben axialen Reihe beliebig angeordnet sind, wobei ihre ebene Fläche jeweils gemäß einer entgegengesetzten Drehrichtung ausgerichtet ist.

5. Applikator (10) nach einem der vorangehenden Ansprüche, wobei der Steg (12) einen transversalen Querschnitt des Typs konstanter Form aufweist.

6. Applikator (10) nach vorangehendem Anspruch, wobei der transversale Querschnitt des Stegs (12) eine polygonale Form mit geraden Seiten aufweist.

7. Applikator (10) nach vorangehendem Anspruch, wobei sich die Vorsprünge ersten Typs (31) jeweils ab einer Seite des Polygons erstrecken, indem sie sich entlang der gesamten Seite erstrecken.

8. Applikatoreinheit für Kosmetikprodukt, umfassend:
- einen Behälter, umfassend einen Körper, der einen Vorratsbehälter bildet, der bestimmt ist, das Kosmetikprodukt zu enthalten, und
- einen Applikator (10) nach einem der vorangehenden Ansprüche, der ausgebildet ist, um auf dem Behälter befestigt zu sein, so dass der Applikator (10) im Innern des Vorratsbehälters untergebracht ist.

## Claims

1. An applicator (10) for a cosmetic product, in particular for mascara, comprising a core (12) extending along a main longitudinal extension direction, called extension axis (X), and a plurality of protuberances (31, 32) protruding and extending radially from the core (12), said protuberances (31, 32) being molded with the core (12), said protuberances (31, 32) being of at least two different types, a first type of protuberance (31) assuming the form of plates (31) and a second type of protuberance (32) assuming the form of teeth (32), said first and second types of protuberances (31, 32) following one another along said extension axis (X), the core (12) having a proximal end (13) and a distal end (16), said first and second types of protuberances (31, 32) occupying zones, respectively called first type of zone (Z1) and second type of zone (Z2), said zones (Z1, Z2) following one another axially along the extension axis (X), from the proximal end (13) to the distal end (16) of the core (12), **characterized in that** the core has a cross-section relative to the extension axis (X) that is called first section (S1) in the first type of zones (Z1), and second section (S2) in the second type of zones (Z2), the dimensions of the first section (S1) being smaller than those of the second sections (S2).

2. The applicator (10) according to the preceding claim, wherein the zones of the first and/or second types (Z1, Z2) comprise at least two radial rows of protuberances (31, 32) that follow one another along the extension axis (X).

3. The applicator (10) according to any one of claims 1 or 2, wherein the protuberances of the second type (32) have a section with a semicircular shape and each have a planar surface.

4. The applicator (10) according to the preceding claim, wherein said protuberances of the second type (32) are positioned such that two adjacent protuberances (32) of a same axial row are positioned in staggered rows, their planar surfaces each being oriented along an opposite gyrational direction.

5. The applicator (10) according to any one of the preceding claims, wherein the core (12) has a cross-section of the constant shape type.

6. The applicator (10) according to the preceding claim, wherein the cross-section of the core (12) has a polygonal shape with rectilinear sides.

7. The applicator (10) according to the preceding claim, wherein the protuberances of the first type (31) each extend from one side of said polygon, while extending along the entirety of said side.

8. An applicator assembly for a cosmetic product, comprising:
- a container comprising a body forming a reservoir intended to contain the cosmetic product, and
- an applicator (10) according to any one of the preceding claims, suitable for being fastened on the container, such that the applicator (10) is housed inside the reservoir.
